# EUROPÄISCHE PATENTSCHRIFT

(11) **EP 1 406 822 B1**
(45) Veröffentlichungstag und Bekanntmachung des Hinweises auf die Patenterteilung: **28.03.2007**
(21) Anmeldenummer: 02767195.7
(22) Anmeldetag: 10.07.2002
(51) Int. Cl.: B65D 81/36

(54) **VERKAUFSEINHEIT AUS GRUNDELEMENT UND DEKORATIONSELEMENT**
SALES UNIT COMPRISING A BASE ELEMENT AND A DECORATIVE ELEMENT
UNITE DE VENTE CONSTITUEE D'UN ELEMENT DE BASE ET D'UN ELEMENT DECORATIF

(30) Priorität: 19.07.2001 DE 20111957 U
(43) Veröffentlichungstag der Anmeldung: 14.04.2004
(73) Patentinhaber: Henkel Kommanditgesellschaft auf Aktien, 40589 Düsseldorf (DE)
(72) Erfinder: MEYER, Andreas, 40225 Düsseldorf (DE)
(86) Internationale Anmeldenummer: PCT/EP2002/007678
(87) Internationale Veröffentlichungsnummer: WO 2003/008296

(56) Entgegenhaltungen:
- EP-A- 0 451 246
- EP-A- 0 512 760
- EP-A- 0 568 152
- US-A- 1 693 563
- US-A- 3 420 412
- US-A- 3 933 241
- US-B1- 6 237 787

## Beschreibung

Die Erfindung richtet sich auf eine Verkaufseinheit gemäß den Oberbegriffen der unabhängigen Ansprüche 1 und 2. Eine solche Verlaufseinheit ist aus der EP 0 568 152 A1 bekannt.

Im Bereich der Lebensmittel ist es bekannt, insbesondere Genußmittel wie Schokolade mit einer Saisonverpackung zu versehen. Das Verkaufs-Grundelement, in diesem Fall eine Schokoladentafel, wird beispielsweise mit einer Umverpackung in Form eines Osterhasen versehen. Bekannt ist es auch, Kunststoff-Spielzeuge mit einer Schokoladenfüllung zu verkaufen. Bei den sogenannten "Überraschungseiern" ist es bekannt, diese mit einer der Saison entsprechenden Teil-Verpackung zu versehen, beispielsweise mit einem aufgeklebten Dekorationselement in Form eines Hasenkopfes mit langen Hasenohren.

Im Bereich der Nicht-Lebensmittel-Haushaltsartikel sind Dekorationselemente in Form von Papier-Banderolen o. dgl. bekannt. Im Bereich der Schreibwaren ist es bekannt, Bleistifte am oberen Ende mit einem aufgesteckten spielzeugähnlichen Dekorationselement, beispielsweise einer Spielfigur, zu versehen. Die Spielfigur kann für sich vom Grundelement abgenommen und als Spielzeug benutzt werden.

Eine weitere Verkaufseinheit ist aus der US 6,237,787 B1 bekannt. Dort wird ein flaschenförmiger Behälter vollkommen oder mit Ausnahme des Verschluß- und/oder Bodenbereiches von einem Dekorationselement umhüllt. Das Dekorationselement hat beispielsweise die Form und das Erscheinungsbild eines Bären. Bei diesem Stand der Technik überdeckt das Dekorationselement vollständig das Verkaufs-Grundelement, so daß dieses für den Benutzer oder Verbraucher nicht mehr sichtbar ist. Häufig ist es aber erwünscht, daß das Verkaufs-Grundelement für den Käufer oder Benutzer noch erkennbar ist, damit eine Produktidentifikation bzw. Produkterkennbarkeit gegeben ist.

Weiterhin ist aus der US 4,749,104 ein an der Wand befestigbarer Flüssigkeitsspender bekannt, der im Anschluß an seinen Gebrauch nach Entleerung zu einem Spielzeug in Form einer Rakete umgebaut werden kann. Erst dann werden an dem Flüssigkeitsspender bzw. -behälter Tragflächen oder Flügel darstellende Bauelemente angebracht. Es liegt somit keine Verkaufseinheit vor, die zum Zeitpunkt des Verkaufes aus einem Verkaufs-Grundelement mit daran angebrachten spielzeugähnlichen Dekorationselementen besteht.

Weiterhin offenbart die DE 8 612 862 U1 eine Zahnpastaspender, der aus zwei mittels eines Schraubgewindes relativ zueinander verdrehbaren Behälterteilen besteht, wobei das obere der beiden Behälterteile als dekorative Tierfigur ausgebildet ist. Das hierbei ein Dekorationselement bildende obere Behälterteil ist aber nicht von dem unteren Teil lösbar.

Des weiteren offenbaren die BE 54 28 39 und DE 7 537615 U1 wiederum Verkaufseinheiten, bei denen das Grundelement vollständig von dem Dekorationselement umhüllt ist.

Der Lehre liegt das Problem zugrunde, bei einer aus Verkaufs-Grundelement und daran lösbar angebrachtem Dekorationselement bestehenden Verkaufseinheit eine den Kaufanreiz bei der Warenpräsentation im Verkaufsregal unterstützende, ausreichende Erkennbarkeit des Verkaufs-Grundelementes zu gewährleisten.

Bei einer Verkaufseinheit der eingangs bezeichneten Art wird diese Aufgabe erfindungsgemäß durch die kennzeichnenden Merkmale der Ansprüche 1 oder 2 gelöst.

Hierdurch wird erreicht, daß bei einer Präsentation der Verkaufseinheit im Verkaufsregal dem potentiellen Käufer das wesentliche Produkt - nämlich das Verkaufs-Grundelement mit dem darin befindlichen Inhalt - sofort, trotz des dekorativen Beiwerkes, ersichtlich und erkennbar ist. Etwa auf einen bestimmten Hersteller hinweisende, besondere Verpackungsformen des Verkaufs-Grundelementes gehen somit nicht verloren und können weiterhin verkaufsfördernd genutzt werden.

Wichtig ist aber auch, daß dabei und trotzdem die aus dem Grundelement und dem damit verbundenen Dekorationselement bestehende Verkaufseinheit insgesamt einen als solchen handhabbaren und brauchbaren Gesamtgegenstand, insbesondere insgesamt ein Spielzeug bildet. Wesentlich ist, daß die Verkaufseinheit als solche als Gesamtgegenstand, insbesondere also als Spielzeug, gehandhabt werden kann. Die beiden Teile der Verkaufseinheit, also das Grundelement und das Dekorationselement, haben somit dann, wenn sie zusammengefügt sind, einen Zweitnutzen, nämlich den des Gesamtgegenstandes, insbesondere den Nutzen als Spielzeug.

Interessant ist bei der erfindungsgemäßen Lösung überdies, daß auch ein Grundelement, dessen Inhalt verbraucht worden ist, wieder mit dem Dekorationselement zusammengefügt werden kann. Man kann so das verbrauchte Grundelement in Verbindung mit dem Dekorationselement weiter als Gesamtgegenstand in seiner Zweitfunktion, insbesondere als Spielzeug nutzen. Auch kann man einzeln, ohne Dekorationselemente nachgekaufte Grundelemente mit dem bereits vorhandenen Dekorationselement kombinieren

Bevorzugte Ausgestaltungen und Weiterbildungen der zuvor erläuterten Lehre sind Gegenstand der Unteransprüche.

Besondere Bedeutung kommt einer Ausführung der erfindungsgemäßen Verkaufseinheit zu, bei der das Grundelement ein stabartiger Klebestift ist, das Dekorationselement aus Kunststoffmaterial besteht und die Form eines Weltraumgleiters aufweist und von der Seite auf die Mantelfläche des Klebestifts aufgesteckt bzw. aufgeclipst ist.

Besondere Bedeutung kommt auch einer weiteren Variante der Verkaufseinheit zu, bei der das Grundelement ein stabartiger Klebestift ist, das Dekorationselement aus Kunststoffmaterial besteht und die Form eines Astronautenhelms, vorzugsweise mit Raketenrucksack, aufweist und bei der das Dekorationselement zweiteilig ausgeführt ist, wobei die Teile den stabartigen Klebestift von oben her zwischen sich aufnehmend zusammengefügt, insbesondere zusammengesteckt oder zusammengeclipst sind.

Bevorzugte Ausgestaltungen und Weiterbildungen werden im übrigen anhand der Erläuterung bevorzugter Ausführungsbeispiele in Verbindung mit der Zeichnung näher bestimmt. In der Zeichnung zeigt
- Fig. 1: ein Verkaufs-Grundelement einer erfindungsgemäßen Verkaufseinheit in einer Seitenansicht am Beispielfall eines stabartigen Klebestifts,
- Fig. 2: ein spielzeugähnliches Dekorationselement für eine Verkaufseinheit in einer Frontansicht,
- Fig. 3: das Grundelement aus Fig. 1 mit dem Dekorationselement aus Fig. 2 aufgesteckt in einer Frontansicht,
- Fig. 4: den Gegenstand aus Fig. 3 in einer Seitenansicht,
- Fig. 5: den Gegenstand aus Fig. 3 in einer Ansicht von oben,
- Fig. 6: den Gegenstand aus Fig. 3 aus einer Ansicht von unten,
- Fig. 7: ein zweites Ausführungsbeispiel einer erfindungsgemäßen Verkaufseinheit mit dem Grundelement aus Fig. 1 und einem anderen Dekorationselement,
- Fig. 8: den Gegenstand aus Fig. 7 in einer Seitenansicht.

Gegenstand der Erfindung ist eine Verkaufseinheit aus einem Verkaufs-Grundelement 1 und einem am Grundelement 1 lösbar angebrachten, vorzugsweise spielzeugähnlichen Dekorationselement 2, wobei das Grundelement 1 ein Nicht-Lebensmittel-Haushaltsartikel ist.

Fig. 1 zeigt ein solches Grundelement 1 am Beispiel eines stabartigen Klebestifts für das Kleben von Papier. Solche Stifte sind millionenfach verbreitet. Andere Grundelemente 1 können eingesetzt werden, Beispiele werden im weiteren Verlauf der Beschreibung erläutert werden.

Fig. 2 zeigt ein spielzeugähnliches Dekorationselement 2 und Fig. 3 macht deutlich, wie nun die Verkaufseinheit aus dem Grundelement 1 und dem damit verbundenen Dekorationselement 2 insgesamt einen als solchen handhabbaren und brauchbaren Gesamtgegenstand 3 bildet. Die Handhabbarkeit des Gesamtgegenstandes 3 ergibt sich ohne weiteres aus der Darstellung. Die Brauchbarkeit des Gesamtgegenstandes 3 liegt im vorliegenden Ausführungsbeispiel darin, daß dieser ein Spielzeug, im vorliegenden Ausführungsbeispiel ein Weltraumfahrzeug bildet. Ein Kind kann mit einem solchen Spielzeug insgesamt spielen.

Zum Stand der Technik ist im allgemeinen Teil der Beschreibung bereits erläutert worden, daß dort Verkaufseinheiten aus Grundelement 1 und Dekorationselement 2 bekannt sind, bei denen das Dekorationselement 2 praktisch die komplette Verpackung für das Grundelement 1 bildet.

Interessant für die dargestellte Verkaufseinheit ist hierbei, daß das Dekorationselement 2 die Mantelfläche 4 des Grundelementes 1 nur zum Teil längs eines Mantelumfangabschnittes umschließt bzw. umgreift, so daß das Grundelement 1 einen optisch wesentlichen Bestandteil des Gesamtgegenstandes 3 bildet. Das Grundelement 1, also der Nicht-Lebensmittel-Haushaltsartikel, ist somit Gestaltungs- und Konstruktionselement des Gesamtgegenstandes 3, hier in der Form des Spielzeugs.

Die erfindungsgemäße Verkaufseinheit realisiert sich mit einem stabartigen Grundelement 1, das vorzugsweise eine kreiszylindrische Grundform hat. Der hier dargestellte Klebestift stellt ein solches, besonders passendes Grundelement 1 dar. Das dargestellte und bevorzugte Ausführungsbeispiel zeigt das Grundelement 1 in der besonders bevorzugten Ausführung als Klebestift mit Mantelfläche 4, Schraubabschnitt 5 am unteren Ende und Verschlußkappe 6 am oberen Ende.

Im Stand der Technik sind auch im Nicht-Lebensmittel-Bereich Dekorationselemente 2 als Papier-Hülsen oder Papier-Schleifen etc. bekannt. Die Brauchbarkeit des Gesamtgegenstandes 3, insbesondere die Brauchbarkeit als Spielzeug wird stark dadurch gefördert, daß das Dekorationselement 2 aus Kunststoffmaterial besteht. Das schafft eine hohe Attraktivität und einen hohen Spielwert für den Gesamtgegenstand 3.

Das in den Figuren 1 bis 6 dargestellte Ausführungsbeispiel zeigt, daß das Dekorationselement 2 auf das Grundelement 1, auf dessen Mantelfläche, aufgesteckt oder aufgeclipst ist. Fig. 6 läßt dabei besonders gut erkennen, daß das Dekorationselement 2 das kreiszylindrische Grundelement 1 quer zur Aufsteckrichtung um mehr als 180° umfaßt. Die seitlichen Flügel 7 des Dekorationselementes 2 umfassen also das kreiszylindrische Grundelement 1 beidseits federelastisch unter Nutzung der Eigenelastizität des Kunststoffmaterials.

Fig. 7 und 8 zeigen eine Modifikation des Dekorationselementes 2 in Verbindung mit demselben Grundelement 1, das in Fig. 1 bereits dargestellt worden ist. Hier ist vorgesehen, daß das Dekorationselement 2 zweiteilig ausgeführt ist und die Teile 2a, 2b das Grundelement 1 zwischen sich aufnehmend zusammengefügt, insbesondere zusammengesteckt oder zusammengeclipst sind. Angedeutet ist, daß die beiden Teile 2a, 2b des Dekorationselementes 2 über ein Kunststoff-Filmschamier 8 unverlierbar miteinander verbunden sind.

Während beim ersten Ausführungsbeispiel der Fig. 1 bis 6 das Dekorationselement 2 seitlich auf das stabartige Grundelement 1 aufgeclipst wird, wird beim Ausführungsbeispiel der Fig. 7 und 8 das zunächst geöffnete Dekorationselement 2 über den Kopf des Grundelementes 1 gesteckt, dann werden die Teile 2a und 2b des Dekorationselementes 2 aneinander herangeführt und, das Grundelement 2 zwischen sich aufnehmend, zusammengefügt, im dargestellten Ausführungsbeispiel zusammengeclipst.

Das in den Fig. 7 und 8 dargestellte Ausführungsbeispiel zeichnet sich ferner dadurch aus, daß das Dekorationselement 2 auf der Innenseite Rippen 9 aufweist, die mit Rippen 10 am Grundelement 1 bei angebrachtem Dekorationselement 2 in Eingriff stehen. Innerhalb der Teile 2a und 2b des Dekorationselementes 2 sind also die erörterten Rippen 9 angelegt, die das Dekorationselement 2 in der dargestellten Position auf der Verschlußkappe 6 des Klebestifts halten, nämlich mit dort vorhandenen Rippen 10 in Eingriff stehen. Auf diese Weise kann das einmal über der Verschlußkappe 6 des Klebestifts zusammengeklappte Dekorationselement 2 nicht ohne weiteres nach oben vom Grundelement 1 abgezogen werden. Vielmehr muß das Dekorationselement 2 wieder "geöffnet" werden, um dann das Grundelement 1 benutzen zu können.

Natürlich ist das Grundelement 1 nicht auf die Form eines Klebestifts beschränkt, auch wenn ein Klebestift ein besonders interessantes Grundelement 1 für die erfindungsgemäße Verkaufseinheit ist. Eine Vielzahl von Alternativen zum Grundelement 1 in Form eines Klebestiftes stehen jedoch zur Verfügung. Beispielsweise kann man vorsehen, daß das Grundelement 1 ein Schreibhilfsmittel, beispielsweise eine Kunststoffflasche für ein Schriftabdeckungsmittel ist. Auch eine Klebstofftube, insbesondere eine Klebstoffstandtube kommt als Grundelement 1 in Frage. In einem ganz anderen Anwendungsbereich ist ein Grundelement 1 beispielsweise eine Zahnpasta-Standtube. Man kann sich vorstellen, daß gerade das in den Fig. 1 bis 6 dargestellte Dekorationselement 2 sehr interessant auch mit einer Zahnpasta-Standtube korrespondiert.

Das in den Fig. 1 bis 6 dargestellte Ausführungsbeispiel einer Verkaufseinheit zeigt nun, daß das Dekorationselement 2 die Form eines Weltraumgleiters (Shuttle) aufweist. Der Korpus des hier bevorzugten Grundelements 1, nämlich eines Klebestifts, korrespondiert besonders schön mit der äußeren Gestaltung des Dekorationselementes 2 als Außenhaut eines Weltraumgleiters. Hier kommt noch besonders attraktiv hinzu, daß im dargestellten Ausführungsbeispiel, so in Fig. 3 besonders gut zu erkennen, das Dekorationselement 2 knapp oberhalb des Schraubabschnittes 5 des das Grundelement 1 bildenden Klebestifts endet. Dieser Schraubabschnitt 5 hat, wie das dargestellte Ausführungsbeispiel zeigt, eine Verrippung in Längsrichtung. Der Gesamteindruck in der Darstellung in Fig. 3 ist dabei der, daß der Schraubabschnitt 5 gewissermaßen das "Triebwerk" des Weltraumgleiters, dargestellt durch das Dekorationselement 2, bildet.

Fig. 3 in Verbindung mit Fig. 4 zeigt ein weiteres Merkmal der Erfindung, das darin besteht, daß das als Klebestift ausgeführte Grundelement 1 am oberen Ende eine Verschlußkappe 6 aufweist, wobei das Dekorationselement 2 in Höhe der Verschlußkappe 6 des Grundelementes 1 eine fensterartige Öffnung 12 aufweist. Man erkennt dies in Fig. 4 an den in der Öffnung 12 seitlich sichtbaren Rippen 10.

Beim Ausführungsbeispiel der Fig. 7 und 8 befindet sich die fensterartige Öffnung 12 rechts in Fig. 8. Bei dieser Ausgestaltung gilt, daß das Dekorationselement 2 die Form eines Astronautenhelms mit Raketenrucksack 11 hat. Die fensterartige Öffnung 12 ist dabei das Sichtfenster für den Astronauten.

Interessante Varianten für das Dekorationselement 2 sind beispielsweise auch ein Ritterhelm oder andere Kopfbekleidungen. Auch andere Luft-, Land- und Wasserfahrzeuge können als Dekorationselement herangezogen werden. Besonders interessant ist eine Variante, bei der das Dekorationselement 2 ein Rennboot ist. Gerade in diesem Fall kann man auch den leeren Klebestift - Grundelement 1 - weiter nutzbringend verwenden. Man schraubt nämlich mittels des Schraubabschnittes 5 das innenliegende Transportteil zurück und verschließt mittels der Verschlußkappe 6 den Klebestift fest. Dann stellt er praktisch einen Schwimmkörper des Rennbootes dar, dessen Außenhaut durch das Dekorationselement 2 gebildet ist.

## Patentansprüche

1. Verkaufseinheit eines Nicht-Lebensmittel-Haushaltsartikels in Form eines als Spielzeug ausgeprägten, handhabbaren und brauchbaren Gesamtgegenstandes (3), der aus einem Verkaufs-Grundelement (1) mit Mantelfläche (4) und Verschlusskappe (6) sowie einem daran lösbar angebrachten, den Eindruck des Gesamtgegenstandes (3) als Spielzeug prägenden Dekorationselement (2) besteht, das Dekorationselement (2) die Mantelfläche (4) des Grundelements (1) nur zum Teil längs eines Mantelumfangabschnittes umgreift, so dass das Grundelement (1) einen optisch wesentlichen Bestandteil des Gesamtgegenstandes (3) bildet, **dadurch gekennzeichnet, dass** das Grundelement (1) stabartig ist, dass das Dekorationselement (2) auf die Mantelfläche (4) des stabartigen, vorzugsweise eine kreiszylindrische Grundform aufweisenden Grundelements (1) aufgesteckt oder aufgeclipst ist, wobei das Dekorationselement (2) das kreiszylindrische Grundelement (1) quer zur Aufsteckrichtung um mehr als 180° umfasst und dass das Dekorationselement (2) in Höhe der Verschlusskappe (6) des Grundelements (1) eine fensterartige Öffnung (12) aufweist.

2. Verkaufseinheit eines Nicht-Lebensmittel-Haushaltsartikels in Form eines als Spielzeug ausgeprägten, handhabbaren und brauchbaren Gesamtgegenstandes (3), der aus einem Verkaufs-Grundelement (1) mit Mantelfläche (4) und Verschlusskappe (6) sowie einem daran lösbar angebrachten, den Eindruck des Gesamtgegenstandes (3) als Spielzeug prägenden Dekorationselement (2) besteht, das Dekorationselement (2) die Mantelfläche (4) des Grundelements (1) nur zum Teil längs eines Mantelumfangabschnittes umgreift, so dass das Grundelement (1) einen optisch wesentlichen Bestandteil des Gesamtgegenstandes (3) bildet, **dadurch gekennzeichnet, dass** Grundelement (1) stabartig ist, dass das Dekorationselement (2) auf die Mantelfläche (4) des stabartigen, vorzugsweise eine kreiszylindrische Grundform aufweisenden Grundelements (1) aufgesteckt oder aufgeclipst ist, wobei das Dekorationselement (2) zweiteilig ausgeführt ist und die Teile (2a, 2b) das Grundelement (1) zwischen sich aufnehmend zusammengefügt, insbesondere zusam-mengesteckt oder zusammengeclipst sind, und dass das Dekorationselement (2) in Höhe der Verschlusskappe (6) des Grundelements (1) eine fensterartige Öffnung (12) aufweist.

3. Verkaufseinheit nach Anspruch 2, **dadurch gekennzeichnet, dass** die beiden Teile (2a, 2b) des Dekorationselements (2) über ein Kunststoff-Filmscharnier (8) unverlierbar miteinander verbunden sind.

4. Verkaufseinheit nach einem der vorhergehenden Ansprüche, **dadurch gekennzeichnet, dass** das Dekorationselement (2) aus Kunststoffmaterial besteht.

5. Verkaufseinheit nach einem der vorangehenden Ansprüche, **dadurch gekennzeichnet, dass** das Dekorationselement (2) auf der Innenseite Rippen (9) aufweist, die mit Rippen (10) am Grundelement (1) bei angebrachtem Dekorationselement (2) in Eingriff stehen.

6. Verkaufseinheit nach einem der vorangehenden Ansprüche, **dadurch gekennzeichnet, dass** das stabartige Grundelement (1) ein Klebestift ist.

7. Verkaufseinheit nach einem der vorangehenden Ansprüche, wobei das als Klebestift ausgeführte Grundelement (1) am unteren Ende einen vorzugsweise in Längsrichtung verrippten Schraubabschnitt (5) aufweist, **dadurch gekennzeichnet, dass** das Dekorationselement (2) knapp oberhalb des Schraubabschnitts (5) endet.

## Claims

1. A sales unit of a non-food household article in the form of a object (3) which is designed to be handled and used as a toy and which consists of a base element (1) with a surface (4) and closure cap (6) that is intended for sale and, detachably arranged thereon, a decorative element (2) which creates the impression of the entire object (3) as a toy, the decorative element (2) only partly surrounding the surface (4) of the base element (1) over a circumferential section, so that the base element (1) forms a visually important part of the object (3) as a whole, **characterized in that** the base element (1) is rod-shaped, **in that** the decorative element (2) is attached or clipped to the surface (4) of the rod-like, preferably cylindrical base element (1), the decorative element (2) surrounding the cylindrical base element (1) by more than 180° transversely of the direction of attachment, and **in that** the decorative element (2) has a window-like opening (12) at the level of the closure cap (6) of the base element (1).

2. A sales unit of a non-food household article in the form of a object (3) which is designed to be handled and used as a toy and which consists of a base element (1) with a surface (4) and closure cap (6) that is intended for sale and, detachably arranged thereon, a decorative element (2) which creates the impression of the entire object (3) as a toy, the decorative element (2) only partly surrounding the surface (4) of the base element (1) over a circumferential section, so that the base element (1) forms a visually important part of the object (3) as a whole, **characterized in that** the base element (1) is rod-shaped, **in that** the decorative element (2) is attached or clipped to the surface (4) of the rod-like, preferably cylindrical base element (1), the decorative element (2) being in two parts and the parts (2a, 2b) being fitted - more particularly pushed or clipped - together so that the base element (1) is held between them, and **in that** the decorative element (2) has a window-like opening (12) at the level of the closure cap (6) of the base element (1).

3. A sales unit as claimed in claim 2, **characterized in that** the two parts (2a, 2b) of the decorative element (2) are joined permanently together by a plastic film hinge (8).

4. A sales unit as claimed in any of the preceding claims, **characterized in that** the decorative element (2) is made of plastic.

5. A sales unit as claimed in any of the preceding claims, **characterized in that**, on its inside, the decorative element (2) has ribs (9) which engage with ribs (10) on the base element (1) when the decorative element (2) is in place.

6. A sales unit as claimed in any of the preceding claims, **characterized in that** the rod-like base element (1) is an adhesive stick.

7. A sales unit as claimed in any of the preceding claims, the base element (1) in the form of an adhesive stick having a preferably longitudinally ribbed screwthreaded section (5) at its lower end, **characterized in that** the decorative element (2) ends just above the screwthreaded section (5).

## Revendications

1. Unité de vente d'un article de ménage non alimentaire en forme d'objet entier ayant l'allure d'un jouet, maniable et utilisable (3), qui est composé d'un élément de base de vente (1) avec une surface latérale (4) et un capuchon de fermeture (6) ainsi que d'un élément de décoration (2) agencé dessus de façon amovible, conférant à l'objet entier (3) l'allure d'un jouet, l'élément de décoration (2) enveloppant la surface latérale (4) de l'élément de base (1) seulement en partie le long d'une section de circonférence latérale de sorte que l'élément de base (1) forme une partie constitutive de l'objet entier (3) essentielle au niveau optique, **caractérisée en ce que** l'élément de base (1) est de type barre, **en ce que** l'élément de décoration (2) est monté ou clipsé sur la surface latérale (4) de l'élément de base (1) de type barre, présentant de préférence une forme de base cylindrique circulaire, l'élément de décoration (2) englobant l'élément de base cylindrique circulaire (1) transversalement au sens de montage à plus de 180° et **en ce que** l'élément de décoration (2) présente à hauteur du capuchon de fermeture (6) de l'élément de base (1) une ouverture (12) de type fenêtre.

2. Unité de vente d'un article de ménage non alimentaire en forme d'objet entier ayant l'allure d'un jouet, maniable et utilisable (3), qui est composé d'un élément de base de vente (1) avec une surface latérale (4) et un capuchon de fermeture (6) ainsi que d'un élément de décoration (2) agencé dessus de façon amovible, conférant à l'objet entier (3) l'allure d'un jouet, l'élément de décoration (2) enveloppant la surface latérale (4) de l'élément de base (1) seulement en partie le long d'une section de circonférence latérale de sorte que l'élément de base (1) forme une partie constitutive de l'objet entier (3) essentielle au niveau optique, **caractérisée en ce que** l'élément de base (1) est de type barre, **en ce que** l'élément de décoration (2) est monté ou clipsé sur la surface latérale (4) de l'élément de base (1) de type barre, présentant de préférence une forme de base cylindrique circulaire, l'élément de décoration (2) étant réalisé en deux parties et les parties (2a, 2b) étant réunies, en particulier assemblées ou clipsées ensemble en logeant l'élément de base (1) entre elles, et **en ce que** l'élément de décoration (2) présente à hauteur du capuchon de fermeture (6) de l'élément de base (1) une ouverture de type fenêtre (12).

3. Unité de vente selon la revendication 2, **caractérisée en ce que** les deux parties (2a, 2b) de l'élément de décoration (2) sont reliées ensemble d'une manière indissociable par une charnière vive en matière synthétique (8).

4. Unité de vente selon l'une des revendications précédentes, **caractérisée en ce que** l'élément de décoration (2) est composé de matière synthétique.

5. Unité de vente selon l'une des revendications précédentes, **caractérisée en ce que** l'élément de décoration (2) présente des nervures (9) sur le côté intérieur qui se trouvent en prise avec des nervures (10) situées sur l'élément de base (1) lorsque l'élément de décoration (2) est agencé.

6. Unité de vente selon l'une des revendications précédentes, **caractérisée en ce que** l'élément de base (1) de type barre est un bâton de colle.

7. Unité de vente selon l'une des revendications précédentes, dans lequel l'élément de base (1) réalisé en tant que bâton de colle présente à l'extrémité inférieure une section filetée (5) nervurée de préférence dans le sens longitudinal, **caractérisée en ce que** l'élément de décoration (2) se termine juste au-dessus de la section filetée (5).
